# FASCICULE DE BREVET EUROPEEN

(11) **EP 0 600 015 B1**
(45) Date de publication et mention de la délivrance du brevet: **11.10.1995**
(21) Numéro de dépôt: 92918983.5
(22) Date de dépôt: 20.08.1992
(51) Int. Cl.: B05B 11/02, B05B 11/04, A47K 5/12

(54) **DISTRIBUTEUR DOSEUR POUR PRODUIT LIQUIDE OU PATEUX**
DOSIERSPENDER FÜR FLÜSSIGE ODER PASTÖSE PRODUKTE
DISPENSER FOR LIQUID OR PASTE

(30) Priorité: 23.08.1991 FR 9110576
(43) Date de publication de la demande: 08.06.1994
(73) Titulaire: L'OREAL, 75008 Paris (FR)
(72) Inventeur: DE LAFORCADE, Vincent, F-92140 Clamart (FR)
(74) Mandataire: Peuscet, Jacques
(86) Numéro de dépôt international: FR9200810
(87) Numéro de publication internationale: WO9303858

(56) Documents cités:
- US-A- 3 223 289
- US-A- 3 794 247
- US-A- 4 087 024
- US-A- 4 159 790

## Description

La présente invention concerne un ensemble distributeur pour délivrer un produit liquide ou pâteux contenu dans une poche souple munie d'un système de fermeture automatique qui s'ouvre ou se ferme, pour délivrer le produit sans reprise d'air, selon que le produit est, à travers la poche souple, soumis ou non à une pression suffisante, la poche souple étant, mis à part son système de fermeture automatique, logée étanche dans un flacon dont l'enveloppe est munie d'un passage obturable pour, en cas de fermeture du passage obturable, pouvoir comprimer l'air alors emprisonné entre la poche et le flacon, et ainsi comprimer uniformément la poche pour délivrer le produit.

Un tel ensemble distributeur présente l'avantage qu'il est manoeuvrable avec une seule main et que le produit est protégé contre les agressions de l'environnement, par exemple : les poussières ou le sable en cas de chute à terre du flacon, l'eau s'il tombe dans la baignoire ou dans la mer, l'air enfin qui oxyde les produits et empêche une conservation optimale avec des concentrations minimales de conservateurs chimiques.

Dans FR-A-2 389 419, un ensemble distributeur est décrit dans lequel l'enveloppe du flacon est déformable élastiquement dans son ensemble ; en outre, il est prévu que le passage obturable de l'enveloppe soit obturé par le doigt de l'usager dont la main tient l'enveloppe pour exercer directement sur celle-ci la pression nécessaire pour délivrer le produit. Cet agencement oblige donc l'usager à être attentif à positionner un doigt en vis-à-vis du passage obturable. De plus la quantité de produit délivrée dépend essentiellement de la force exercée par la main de l'usager, et peut même, accidentellement, être tout à fait excessive.

Selon US-A-3 223 289, on a déjà proposé de déformer une partie de la paroi du flacon contenant la poche souple afin d'expulser une quantité de produit de l'ensemble distributeur ; malheureusement, là encore, la quantité de produit délivrée dépend de la manoeuvre de l'usager.

La présente invention a pour but, notamment, de remédier aux inconvénients ci-dessus et propose, d'une manière particulièrement économique, de munir l'ensemble distributeur d'un dispositif agencé pour délivrer sensiblement la même quantité de produit, quel que soit le doigté de la manoeuvre de l'usager, et protégé contre des manoeuvres maladroites.

Un soufflet est un dispositif connu, par exemple par US-A-4 087 024, et l'on sait qu'à chaque manoeuvre il comprime la quantité d'air présente dans le flacon et permet la délivrance d'une quantité de produit ; à la fin de chaque manoeuvre, pour délivrer à nouveau du produit, il est évidemment nécessaire de réarmer le soufflet et, donc, l'écoulement d'un excès de produit n'est plus à craindre ; il suffit même de dimensionner le soufflet adéquatement pour n'obtenir que la quantité de produit désirée, et ainsi l'ensemble distributeur fait aussi office de doseur. Malheureusement, un soufflet est un organe relativement fragile qui peut s'user prématurément par des manoeuvres maladroites, par exemple désaxées.

La présente invention a donc pour objet un ensemble distributeur tel que défini précédemment caractérisé par le fait que l'enveloppe du flacon comporte un élément en forme de soufflet, lequel soufflet est l'unique partie déformable élastiquement de l'enveloppe du flacon dont les autres parois sont relativement rigides, l'ensemble distributeur comportant en outre une poignée articulée manoeuvrable manuellement pour comprimer le soufflet. Ainsi, est imposée à l'usager une direction unique de manoeuvre au moyen d'une poignée articulée autour d'une charnière, ce qui protège le soufflet contre des manoeuvres maladroites.

Avantageusement, l'ensemble distributeur est caractérisé par le fait que ledit passage obturable est aménagé sur la paroi externe du soufflet, et que ladite poignée est munie intérieurement, en vis-à-vis du passage obturable, d'un élément en relief agencé pour venir obturer le passage obturable lors de la manoeuvre de la poignée. Ainsi, la fermeture du passage obturable pour emprisonner l'air s'effectue automatiquement et l'usager n'a plus à être attentif à la position de son doigt en face du passage.

Divers éléments d'obturation en relief sont envisageables, mais avantageusement, il est prévu dans la poignée un bossage en forme de couronne pour venir s'appliquer autour du passage obturable.

Il existe divers systèmes connus de fermeture automatique pour la poche souple mais, avantageusement, on peut prévoir un dôme muni d'une fente, et un corps de forme générale tronconique qui prend appui sur le dôme pour maintenir la fente fermée en l'absence d'une pression suffisante sur le produit, le dôme étant assemblé étanche sur la poche souple. Un tel système a déjà été proposé par exemple dans US-A-1 935 089.

Avantageusement, le flacon est muni d'un goulot comportant une face d'appui annulaire et une collerette de claquage, la poche souple et le dôme comportent chacun une collerette, et le corps tronconique comporte une face d'appui annulaire et un anneau de claquage, l'ensemble étant agencé pour réaliser, par encliquetage, un assemblage étanche du dôme sur la poche souple. L'ensemble distributeur ainsi réalisé est particulièrement économique car chacun de ses éléments est moulable, leur assemblage se faisant par un simple encliquetage.

On peut encore prévoir que l'ensemble distributeur comporte en outre une capsule de fermeture de sécurité articulée autour d'une charnière film aménagée sur le corps tronconique pour venir coiffer le dôme ; de même on peut prévoir que la poignée est articulée autour d'une charnière film aménagée sur le corps tronconique ; on sait en effet que certaines matières plastiques se prêtent particulièrement bien à la constitution de charnières en prévoyant une épaisseur assez faible à l'endroit désiré. Ainsi, le corps tronconique, la poignée articulée, et la capsule articulée, constituent une seule et même pièce moulée. Le résultat est que l'ensemble distributeur selon l'invention est non seulement très économique de par son mode de fabrication, mais encore, il est facilement manoeuvrable par l'usager ; il protège le produit contre les agressions de l'environnement, et enfin il délivre la dose prescrite lors de chaque manoeuvre.

Pour mieux faire comprendre l'objet de la présente invention, on va en décrire, ci-après, à titre d'exemple purement illustratif et non limitatif, un mode de réalisation représenté sur le dessin annexé.

Sur ce dessin :
- la figure 1 est une vue en coupe éclatée des éléments constitutifs d'un ensemble distributeur selon l'invention ;
- la figure 2 est une vue externe de l'ensemble distributeur obtenu après montage des éléments de la figure 1 ;
- la figure 3, avec son détail en figure 3a, montre le même ensemble distributeur que celui de la figure 2, mais prêt à l'usage et vu en coupe ;
- la figure 4, avec son détail en figure 4a, montre à nouveau, en coupe, le même ensemble distributeur mais en cours d'utilisation.

La vue éclatée de la figure 1 montre un flacon 5, une poche 2 souple, un dôme 3 et un activateur 4 ; tous ces éléments sont moulables par exemple en matière plastique.

L'activateur 4 comporte trois parties principales, une poignée 43, un corps 41 et une capsule 42 ; ces trois parties sont reliées par des articulations 48, 49, par exemple des charnières film souple.

Le corps 41 est de forme générale cylindrique terminée par une partie tronconique du côté supérieur ; la partie sensiblement cylindrique comporte intérieurement une face 46 d'appui annulaire et dans sa partie basse un anneau 45 de claquage.

La capsule 42, articulée autour de la charnière souple 49, a une forme générale tronconique correspondant à celle du corps 41 pour venir le coiffer lorsque la capsule 42 vient basculer au-dessus du corps 41.

La poignée 43, qui peut pivoter vers le bas autour de l'articulation 48, a une forme générale en U ouvert vers le bas ; la partie centrale du U est munie intérieurement d'un bossage 44 en forme de couronne annulaire.

On voit que l'activateur 4 peut ne constituer qu'une seule pièce moulée ; en effet seul l'anneau 45 de claquage peut présenter une difficulté de démoulage mais, dans ce cas, on peut prévoir qu'il soit pourvu de lentes radiales pour l'assouplir.

Le dôme 3 a une forme générale de tétine pourvue d'une fente 32 de distribution et d'une collerette 31 annulaire.

La poche 2 souple, destinée à contenir le produit, peut avoir une forme générale quelconque, mais de préférence cylindrique ; la poche 2 souple ne comporte qu'une ouverture 22 munie d'une collerette 21 annulaire.

Le flacon 5 a une forme générale cylindrique ou parallélépipédique dont les parois 53 sont relativement rigides ; une face du flacon 5 est munie d'un soufflet 51 dont la paroi 54 manoeuvrable comporte un passage 52 obturable, par exemple une petite ouverture cylindrique ; le soufflet 51 qui relie d'une manière étanche la paroi 54 aux parois 53 possède évidemment la souplesse nécessaire à la manoeuvre du soufflet ; le flacon 5 est muni d'un goulot 57 lequel se termine par une face 56 d'appui annulaire sous laquelle est aménagée une collerette 55 de claquage.

La collerette 55 de claquage du flacon 5 et l'anneau 45 de claquage de l'activateur 4 sont agencés pour s'encliqueter l'un sur l'autre en emprisonnant de manière étanche, entre la face 56 d'appui annulaire du flacon 5 et la face 46 d'appui annulaire de l'activateur 4, les deux collerettes 21, 31, annulaires respectivement de la poche 2 souple et du dôme 3.

Le montage de l'ensemble distributeur s'effectue comme suit : introduction de la poche 2 souple dans le flacon 5 à travers son goulot 57 en appliquant la collerette 21 annulaire de la poche 2 souple sur la face 56 d'appui annulaire du flacon 5, remplissage de la poche 2 souple avec le produit à distribuer, positionnement du dôme sur la collerette 21 annulaire de la poche 2 souple, et enfin encliquetage du corps 41 de l'activateur 4 pour obtenir l'ensemble distributeur terminé. La poignée 43 de l'activateur 4 est clairement agencée pour pouvoir se rabattre en pivotant autour de la charnière 48 et ainsi venir entourer le flacon 5, le bossage 44 étant positionné pour se trouver en vis-à-vis du passage obturable 52.

La figure 2 est une vue extérieure de l'ensemble distributeur ainsi obtenu. On y voit le flacon 5 partiellement caché par la poignée 43 articulée sur le corps 41 au moyen de la charnière souple 48 ; la capsule 42, articulée autour de la charnière souple 49 est représentée ici en position fermée.

La figure 3 est une vue en coupe de l'ensemble distributeur de la figure 2 mais cette fois-ci avec la capsule 42 ayant pivoté de 180° autour de la charnière 49 pour se trouver en position ouverte de sorte que l'ensemble distributeur est prêt à l'usage. On voit sur cette figure le produit 6 à distribuer contenu dans la poche souple 2 laquelle est fermée par le dôme 3 ; le corps 41 est en position encliquetée sur le flacon 5 et la poignée 43 qui peut pivoter autour de l'articulation 48, est en position prête à l'usage.

Le soufflet 51, constitué d'un matériau élastique, est ici représenté dans sa position de repos. On connaît le principe général de fonctionnement d'un soufflet ; ici il va être utilisé pour comprimer l'air situé entre le flacon 5 et la poche 2. Sur le détail de la figure 3a est représenté le passage 52 obturable qui constitue l'entrée d'air du soufflet aménagée dans la paroi 54 du flacon 5 ; en vis-à-vis de ce passage obturable est prévu, sur la poignée 43, l'élément en relief 44 destiné à obturer l'entrée d'air du soufflet ; ici l'élément en relief 44 est un bossage annulaire en forme de couronne centrée sur le passage.

La figure 4, avec le détail en figure 4a, explicite le mode opératoire de l'ensemble distributeur.

Lorsqu'une force P est exercée pour rapprocher la poignée 43 du flacon 5, la couronne 44 de la poignée 43 vient d'abord coiffer le passage 52 de la paroi 54 de sorte que l'air qui se trouve entre le flacon 5 et la poche 2 souple est emprisonné. La pression de l'air ainsi emprisonné augmente donc sous l'action du soufflet 51 comprimé par la force P agissant sur la poignée 43. Cette augmentation de pression agit sur le flacon 2 souple de sorte que le produit 6 est soumis à une pression suffisante pour le faire sortir par la fente du dôme 3.

Lorsque la force P cesse, la poignée 43 s'écarte, de sorte que l'air peut à nouveau pénétrer par le passage 52, entre le flacon 5 et la poche 2, au fur et à mesure que le soufflet 51 reprend sa position initiale du fait de son élasticité. Le dôme 3 étant pourvu d'une fente apte à délivrer le produit 6 sans reprise d'air, la poche 2 souple conserve la forme et le volume qu'elle avait atteints en fin de manoeuvre.

Ce mode opératoire est clairement répétitif de sorte que le volume de la poche 2 souple est progressivement réduit en fonction de la quantité de produit délivrée lors de chaque manoeuvre.

## Revendications

1. Ensemble distributeur (1) pour délivrer un produit (6) liquide ou pâteux, ledit ensemble comportant une poche (2) souple destinée à contenir le produit liquide ou pâteux et munie d'un système (3) de fermeture automatique qui s'ouvre ou se ferme, pour délivrer le produit (6) sans reprise d'air, selon que le produit (6) est, à travers la poche (2) souple, soumis ou non à une pression suffisante, la poche (2) souple étant, mis à part son système (3) de fermeture automatique, logée étanche dans un flacon (5) dont l'enveloppe est munie d'un passage (52) obturable pour, en cas de fermeture du passage (52) obturable, pouvoir comprimer l'air alors emprisonné entre la poche (2), et le flacon (5), et ainsi comprimer uniformément la poche (2) pour délivrer le produit (6), caractérisé par le fait que l'enveloppe du flacon (5) comporte, d'une part, sur une face du flacon, un élément en forme de soufflet (51), lequel soufflet (51) est l'unique partie déformable élastiquement de l'enveloppe du flacon (5) dont les autres parois (53) sont relativement rigides, et, d'autre part, une poignée (43) articulée manoeuvrable manuellement pour comprimer le soufflet (51).

2. Ensemble distributeur selon la revendication 1, caractérisé par le fait que ledit passage (52) obturable est aménagé sur la paroi (54) externe du soufflet (51), et que ladite poignée (43) est munie intérieurement, en vis-à-vis du passage (52) obturable, d'un élément (44) en relief agencé pour venir obturer le passage (52) obturable, lors de la manoeuvre de la poignée (43).

3. Ensemble distributeur selon la revendication 2, caractérisé par le fait que ledit élément (44) en relief est un bossage en forme de couronne.

4. Ensemble distributeur selon l'une des revendications 1 à 3, caractérisé par le fait que ledit système (3) de fermeture automatique de la poche (2) souple comporte un dôme (3) muni d'une fente (32) et un corps (41) de forme générale tronconique qui prend appui sur le dôme (3) pour maintenir la fente (32) fermée en l'absence d'une pression suffisante sur le produit (6), le dôme (3) étant assemblé étanche sur la poche souple.

5. Ensemble distributeur selon la revendication 4, caractérisé par le fait que le flacon (5) est muni d'un goulot (57) comportant une face (56) d'appui annulaire et une collerette (55) de claquage, la poche (2) souple et le dôme (3) comportent chacun une collerette (21, 31), et le corps (41) tronconique comporte une face (46) d'appui annulaire et un anneau (45) de claquage, l'ensemble étant agencé pour réaliser, par encliquetage, un assemblage étanche du dôme (3) sur la poche (2) souple.

6. Ensemble distributeur selon la revendication 5, caractérisé par le fait qu'il comporte en outre une capsule (42) de fermeture de sécurité articulée autour d'une charnière film (49) aménagée sur le corps (41) tronconique, pour venir coiffer le dôme (3).

7. Ensemble distributeur selon la revendication 5 ou 6, caractérisé par le fait que la poignée (43) est articulée autour d'une charnière film (48) aménagée sur le corps (41) tronconique.

8. Ensemble distributeur selon la revendication 6 ou 7, caractérisé par le fait que le corps (41) tronconique, la poignée (43) articulée, et la capsule (44) articulée, constituent une seule et même pièce (4) moulée.

## Claims

1. Dispenser assembly (1) for delivering a liquid or pasty product (6), the said assembly including a flexible bag (2) intended to contain the liquid or pasty product and having an automatic closure system (3) which opens or closes, in order to deliver the product (6) without taking in air, according to whether the product (6) is or is not, through the flexible bag (2), at an adequate pressure, the flexible bag (2) being, apart from its automatic closure system (3), contained in a leaktight manner in a container (5), the casing of which has a passage (52) which can be closed off in order, in the event of closure of the passage (52) which can be closed off, to be able to compress the air then trapped between the bag (2) and the container (5), and thus to uniformly compress the bag (2) in order to deliver the product (6), characterized in that the casing of the container (5) comprises, on the one hand, on one face of the container, an element in the form of a bellows (51), which bellows (51) is the only elastically deformable part of the casing of the container (5), the other walls (53) of which are relatively rigid, and on the other hand, a handle (43) articulated so as to be manually manoeuvrable in order to compress the bellows (51).

2. Dispenser assembly according to Claim 1, characterized in that the said passage (52) which can be closed off is provided on the outer wall (54) of the bellows (51), and in that the said handle (43) has, internally, opposite the passage (52) which can be closed off, an element (44) in relief arranged in order to close off the passage (52) which can be closed off upon manoeuvring of the handle (43).

3. Dispenser assembly according to Claim 2, characterized in that the said element (44) in relief is a boss in the shape of a crown.

4. Dispenser assembly according to one of Claims 1 to 3, characterized in that the said automatic closure system (3) of the flexible bag (2) comprises a dome (3) which has a slot (32) and a body (41) of general frustoconical shape which bears on the dome (3) in order to keep the slot (32) closed in the absence of sufficient pressure on the product (6), the dome (3) being assembled in a leaktight manner on the flexible bag.

5. Dispenser assembly according to Claim 4, characterized in that the container (5) has a neck (57) comprising an annular bearing face (56) and a snap-fit collar (55), the flexible bag (2) and the dome (3) each comprise a collar (21, 31), and the frustoconical body (41) comprises an annular bearing face (46) and a snap-fit ring (45), the whole being arranged in order, by means of snap fitting, to produce a leaktight assembly of the dome (3) on the flexible bag (2).

6. Dispenser assembly according to Claim 5, characterized in that it also comprises a safety closure cap (42) articulated about a film hinge (49) provided on the frustoconical body (41) in order to cap the dome (3):

7. Dispenser assembly according to Claim 5 or 6, characterized in that the handle (43) is articulated about a film hinge (48) provided on the frustoconical body (41).

8. Dispenser assembly according to Claim 6 or 7, characterized in that the frustoconical body (41), the articulated handle (43) and the articulated cap (44) constitute one and the same moulded piece (4).

## Patentansprüche

1. Spendereinheit (1) zum Abgeben eines flüssigen oder pastösen Produktes (6), wobei die Einheit eine weiche Tasche (2) zur Aufnahme des flüssigen oder pastösen Produktes besitzt und mit einem automatischen Verschlußsystem (3) versehen ist, das sich zum Abgeben des Produktes (6) ohne Luft anzusaugen öffnet oder schließt, je nachdem, ob das Produkt (6) über den weichen Beutel (2) einem ausreichenden Druck ausgesetzt ist oder nicht, wobei der weiche Beutel (2) abgesehen von seinem automatischen Verschlußsystem (3) dicht in einem Fläschchen (5) angeordnet ist, dessen Mantel mit einem verschließbaren Durchlaß (52) versehen ist, damit für den Fall, daß der verschließbare Durchlaß (52) verschlossen ist, die dann zwischen dem Beutel (2) und dem Fläschchen (5) eingeschlossene Luft komprimiert und so der Beutel (2) zum Abgeben des Produktes (6) gleichmäßig komprimiert werden kann, dadurch gekennzeichnet, daß der Mantel des Fläschchens (5) einerseits auf einer Seite des Fläschchens ein blasebalgförmiges Bauteil (51), welches der einzige elastisch deformierbare Bereich des Mantels des Fläschchens (5) ist, dessen andere Wände (53) relativ starr sind, und andererseits einen manuell betätigbaren Gelenkgriff (43) zum Komprimieren des Blasebalgs (51) aufweist.

2. Spendereinheit gemäß Anspruch 1, dadurch gekennzeichnet, daß der verschließbare Durchlaß (52) in der Außenwand (54) des Blasebalgs (51) angebracht ist, und daß der Griff (43) innen, gegenüber von dem verschließbaren Durchlaß (52), ein räumliches Bauteil (44) aufweist, das so angebracht ist, daß es den verschließbaren Durchlaß (52) bei Betätigung des Griffes (43) verschließt.

3. Spendereinheit gemäß Anspruch 2, dadurch gekennzeichnet, daß das räumliche Bauteil (44) eine kranzförmige Wulst ist.

4. Spendereinheit gemäß einem der Ansprüche 1 bis 3, dadurch gekennzeichnet, daß das automatische Verschlußsystem (3) des weichen Beutels (2) eine mit einem Schlitz (32) versehene Kuppel (3) und einen im wesentlichen kegelstumpfförmigen Körper (41) aufweist, der auf der Kuppel (3) aufliegt, um den Schlitz (32) in Abwesenheit eines ausreichenden Drucks auf das Produkt (6) verschlossen zu halten, wobei die Kuppel (3) dicht auf dem weichen Beutel angebracht ist.

5. Spendereinheit gemäß Anspruch 4, dadurch gekennzeichnet, daß das Fläschchen (5) mit einem Hals (57) versehen ist, der eine ringförmige Auflagefläche (56) und einen Einklinkkragen (55) aufweist, wobei der weiche Beutel (2) und die Kuppel (3) jeweils einen Kragen (21, 31) aufweisen und der kegelstumpfförmige Körper (41) eine ringförmige Auflagefläche (46) und einen Einklinkring (45) besitzt, wobei die Einheit so angeordnet ist, daß durch Einklinken eine dichte Anbringung der Kuppel (3) auf dem weichen Beutel (2) hergestellt wird.

6. Spendereinheit gemäß Anspruch 5, dadurch gekennzeichnet, daß sie außerdem eine Sicherheitsverschlußkapsel (42) aufweist, die zum Bedecken der Kuppel (3) an einem auf dem kegelstumpfförmigen Körper (41) angebrachten Filmscharnier (49) angelenkt ist.

7. Spendereinheit gemäß Anspruch 5 oder 6, dadurch gekennzeichnet, daß der Griff (43) an einem auf dem kgelstumpfförmigen Körper (41) angebrachten Filmscharnier (48) angelenkt ist.

8. Spendereinheit gemäß Anspruch 6 oder 7, dadurch gekennzeichnet, daß der kegelstumpfförmige Körper (41), der angelenkte Griff (43) und die angelenkte Kapsel (44) ein einstückig geformtes Bauteil (4) bilden.
